# DEMANDE DE BREVET EUROPEEN

(11) **EP 2 500 104 A1**
(43) Date de publication de la demande: **19.09.2012**
(21) Numéro de dépôt: 12159488.1
(22) Date de dépôt: 14.03.2012
(51) Int. Cl.: B05B 7/08, B05B 7/06, B05B 1/16, B05B 13/04

(54) **Dispositif de pulvérisation de peinture et procédé de mise en oeuvre d'un tel dispositif**

(30) Priorité: 18.03.2011 FR 1152258
(71) Demandeur: Faurecia Bloc Avant, 92000 Nanterre (FR)
(72) Inventeur: Duprat, Gilles, 90000 BELFORT (FR)
(74) Mandataire: Blot, Philippe Robert Emile

(57) **Abrégé**

L'invention concerne un dispositif de pulvérisation de peinture comportant un corps formant support (4) et un procédé de son mise en oeuvre.
Selon l'invention, le dispositif de pulvérisation comprend trois buses (8,10,12) munies de moyens de pulvérisation de peinture (16) et montées sur ledit corps et trois réservoirs de peinture, chaque buse étant raccordée par des moyens d'alimentation à un réservoir de peinture distinct, chaque réservoir de peinture contenant respectivement une peinture de type apprêt, base et vernis.

## Description

La présente invention concerne un dispositif de pulvérisation de peinture du type comportant un corps formant support et un procédé de mise en oeuvre d'un tel dispositif.

Un tel dispositif peut notamment être porté par un bras de robot adapté pour déplacer le corps.

Les dispositifs de pulvérisation de peinture classiquement utilisés dans l'industrie, par exemple dans l'industrie automobile, comportent une ou plusieurs buses disposée(s) sur le corps formant support et reliée(s) par des moyens d'alimentation à un réservoir de peinture.

De tels dispositifs de pulvérisation, notamment dans le cas d'un support recevant plusieurs buses, permettent de peindre des pièces de taille importante.

Dans l'industrie automobile, par exemple, une installation complète possède au moins trois dispositifs de pulvérisation, tels que ceux mentionnés ci-dessus, portés chacun par un bras de robot afin que chaque dispositif pulvérise successivement les couches d'apprêt, de base et de vernis.

Une telle installation présente de nombreux inconvénients, elle est volumineuse, chaque robot équipé d'un dispositif de pulvérisation nécessite une place non négligeable dans une usine, et consommatrice d'énergie.

De plus, elle n'est pas adaptée aux productions de faible cadence, chaque dispositif de pulvérisation et donc chaque robot le supportant, très couteux en investissement, étant sous-utilisé.

L'un des buts de l'invention est de pallier les inconvénients ci-dessus en proposant un dispositif économique, particulièrement adapté aux productions de faible cadence.

A cet effet, l'invention a pour objet un dispositif de type susmentionné comprenant au moins deux buses munies de moyens de pulvérisation de peinture et montées sur ledit corps et au moins deux réservoirs de peinture, chaque buse étant raccordée par des moyens d'alimentation à un réservoir de peinture distinct.

Le dispositif selon l'invention peut comporter une ou plusieurs des caractéristiques suivantes :
- chaque buse peut comporter un corps cylindrique comprenant une première extrémité et une seconde supportant les moyens de pulvérisations de peinture, chaque première extrémité de buse étant orientée vers le centre du corps formant support et chaque seconde extrémité étant orientée vers l'extérieur du support ;
- le corps formant support peut comporter une surface sensiblement plane et de forme circulaire ;
- le dispositif peut comprendre trois buses et trois réservoirs de peinture ;
- les buses peuvent être réparties sur la surface de manière à former entre elles un angle de 120°;
- chaque réservoir de peinture peut contenir respectivement une peinture de type apprêt, base et vernis ;
- chaque buse peut être montée sur le corps formant support à l'aide d'une entretoise comportant une première face plane fixée sur la partie supérieure du corps et une seconde face supportant la buse ;
- la première face plane peut former avec la seconde face un angle compris entre 20 et 40°;
- chaque seconde extrémité de buse peut être surélevée par rapport à la première extrémité ;

L'invention concerne également un procédé de mise en oeuvre d'un dispositif de pulvérisation de peinture selon l'invention, caractérisé en qu'il comprend :
- une première étape d'application d'une première couche de peinture réalisée à l'aide d'une première buse reliée à un premier réservoir de peinture ; suivie
- d'une seconde étape d'application d'une seconde couche de peinture réalisée à l'aide d'une seconde buse reliée à un second réservoir de peinture.

L'invention sera mieux comprise à la lecture de la description qui va suivre, donnée uniquement à titre d'exemple et faite en se référant aux dessins annexés, sur lesquels :
- la Figure 1 représente une vue en perspective partielle d'un dispositif de pulvérisation de peinture selon l'invention ;
- la Figure 2 est une vue en coupe du dispositif représenté à la Figure 1 ; et
- la Figure 3 est une vue de dessus du dispositif de pulvérisation représenté à la Figure 1.

La Figure 1 représente une vue partielle d'un dispositif de pulvérisation de peinture 2.

Le dispositif de pulvérisation 2 comporte un corps 4 formant support, dont la partie supérieure comprend une surface 6 sensiblement plane de forme circulaire. Le corps 4 formant support peut notamment être porté par un bras de robot, non représenté, adapté pour déplacer le corps 4.

Selon l'invention, au moins deux buses permettant la pulvérisation de la peinture en vue de son application sur la ou les pièce(s) à peindre, non représentée(s), et munies à cet effet de moyens de pulvérisation 16 sont disposées sur la surface plane 6.

Selon l'exemple de réalisation représenté aux Figures 1 à 3, le dispositif de pulvérisation comporte trois buses référencées respectivement 8, 10, 12.

De préférence, les buses 8, 10, 12 équipant le dispositif de pulvérisation 2 sont identiques et comportent chacune un corps 14 sensiblement cylindrique raccordé par des moyens d'alimentation en peinture à un réservoir de peinture afin d'alimenter les moyens de pulvérisation 16 de peinture.

Chaque buse est montée sur le corps 4 formant support à l'aide d'une entretoise 18 comportant une première face plane 20 fixée sur la partie supérieure du corps 4 et une seconde face 22 supportant la buse. La seconde face 22 est inclinée par rapport à la première face 20, de sorte que la buse montée sur une entretoise 18 est inclinée par rapport à la surface 6.

Les entretoises 18 sont de préférence identiques.

La première face plane 20 forme avec la seconde face 22 correspondante un angle α compris entre 20 et 40°. Plus particulièrement, la première face plane 20 et la seconde face 22 inclinée forment entre elles un angle α sensiblement égal à 30°.

Afin d'assurer un bon positionnement des buses, chaque seconde face 22 comporte un évidement destiné à accueillir une partie du corps 14 cylindrique de la buse. L'évidemment présente une forme sensiblement complémentaire de celle d'une partie du corps 14 de la buse.

Chaque corps de buse possède une première extrémité 24 reliée aux moyens d'alimentation en peinture et une seconde extrémité 26 supportant les moyens de pulvérisation de peinture 16.

En variante, la première extrémité 24 du corps sensiblement cylindrique peut être libre, les moyens d'alimentation en peinture étant alors disposés dans le corps de l'entretoise 18 de manière à relier le réservoir de peinture aux moyens de pulvérisation 16 de peinture.

De préférence, les buses 8, 10, 12 et les entretoises 18 supportant ces dernières sont réparties régulièrement sur la surface 6 supérieure circulaire du corps 4 formant support, de manière à former entre elles un angle de 120°.

Les buses 8, 10, 12 sont disposées sur la partie supérieure 6 du corps 4 de forme circulaire de manière à ce que leur première extrémité 24 soit chacune disposée à proximité du centre de cette partie supérieure. Les extrémités 24 se font ainsi face, tandis que les moyens de pulvérisations 16, supportés par les extrémités 26, sont orientés vers l'extérieur du support 4.

Chaque buse est disposée de façon identique sur la partie supérieure 6 du corps 4. Chaque buse, fixée sur la face 22 d'une entretoise 18, est inclinée de façon à ce que l'extrémité 26 supportant les moyens de pulvérisations 16 soit surélevée par rapport à l'extrémité 24.

Selon l'invention, chaque moyen de pulvérisation 16 est alimenté par un moyen d'alimentation indépendant, c'est-à-dire non relié aux autres moyens d'alimentation assurant l'alimentation en peinture des deux autres buses.

Les moyens d'alimentation sont par exemple formés par un tuyau et une pompe aspirant la peinture du réservoir et l'amenant aux moyens de pulvérisation 16 agencés pour pulvériser la peinture à une pression prédéterminée.

De même, chaque moyen de pulvérisation 16 est raccordé à un réservoir de peinture indépendant. Chaque réservoir peut ainsi comprendre parmi une liste non exhaustive les types de peinture suivants : un apprêt, une base ou un vernis.

Les peintures utilisées peuvent notamment être de type électrostatique. Ce type de peinture présente la particularité d'être ionisée, tandis que la pièce à peindre est mise à la masse.

Les moyens de pulvérisation 16 de chaque buse peuvent être adaptés à la peinture à pulvériser, par exemple en modifiant la pression de pulvérisation ou la taille des orifices de sortie de peinture.

Ainsi, grâce à l'invention un seul bras de robot peut supporter plusieurs buses raccordées chacune à un réservoir de peinture indépendant. Chaque buse peut alors appliquée une couche de peinture différente.

Une telle installation permet de fortement diminuer les coûts d'investissement nécessaires à une installation de peinture.

Ainsi, dans le cas représenté aux Figures 1 à 3, où un robot unique comporte trois buses reliées chacune à un réservoir de peinture différent, les coûts sont pratiquement divisés par trois, si l'on compare une telle installation à une installation classique comportant trois robots dont chaque bras est muni d'une seule buse.

L'utilisation d'un robot unique permet alors également de diminuer la consommation énergétique de cette installation.

De même, une telle installation permet de fortement réduire la surface nécessaire à son implantation.

Une telle installation est particulièrement intéressante dans le cas d'installation servant décorer des pièces ou des ensembles de pièces, tel qu'une carrosserie de véhicule automobile, produits en petite série.

## Revendications

1. Dispositif de pulvérisation de peinture comportant un corps formant support (4) ; **caractérisé en ce qu'**il comprend trois buses (8, 10, 12) munies de moyens de pulvérisation de peinture (16) et montées sur ledit corps et trois réservoirs de peinture, chaque buse étant raccordée par des moyens d'alimentation à un réservoir de peinture distinct, chaque réservoir de peinture contenant respectivement une peinture de type apprêt, base et vernis.

2. Dispositif de pulvérisation selon la revendication 1, **caractérisé en ce que** chaque buse comporte un corps cylindrique (14) comprenant une première extrémité (24) et une seconde extrémité (26) supportant les moyens de pulvérisations de peinture (16), chaque première extrémité (24) de buse étant orientée vers le centre du corps formant support (4) et chaque seconde extrémité (26) étant orientée vers l'extérieur du support (4).

3. Dispositif de pulvérisation selon la revendication 1 ou 2, **caractérisé en ce que** le corps formant support (4) comporte une surface (6) sensiblement plane et de forme circulaire.

4. Dispositif de pulvérisation selon la revendication 3, **caractérisé en ce que** les buses sont réparties sur la surface (6) de manière à former entre elles un angle de 120°.

5. Dispositif de pulvérisation selon l'une quelconque des revendications précédentes, **caractérisé en ce que** chaque buse est montée sur le corps formant support (4) à l'aide d'une entretoise (18) comportant une première face plane (20) fixée sur la partie supérieure du corps (4) et une seconde face (22) supportant la buse.

6. Dispositif de pulvérisation selon la revendication 5, **caractérisé en ce que** la première face plane (20) forme avec la seconde face (22) un angle (α) compris entre 20 et 40 °.

7. Dispositif de pulvérisation selon la revendication 6 lorsqu'elle dépend de la revendication 2, **caractérisé en ce que** chaque seconde extrémité (26) de buse est surélevée par rapport à la première extrémité (24).

8. Procédé de mise en oeuvre d'un dispositif de pulvérisation de peinture selon l'une quelconque des revendications précédentes, caractérisé en qu'il comprend :
- une première étape d'application d'une première couche de peinture réalisée à l'aide d'une première buse reliée à un premier réservoir de peinture ; suivie
- d'une seconde étape d'application d'une seconde couche de peinture réalisée à l'aide d'une seconde buse reliée à un second réservoir de peinture.
